# EUROPÄISCHE PATENTSCHRIFT

(11) **EP 0 828 612 B1**
(45) Veröffentlichungstag und Bekanntmachung des Hinweises auf die Patenterteilung: **07.11.2001**
(21) Anmeldenummer: 97920554.9
(22) Anmeldetag: 25.03.1997
(51) Int. Cl.: B41F 31/02, B41F 23/08

(54) **AUFTRAGWERK FÜR DRUCKMASCHINEN**
INKING MECHANISM FOR PRINTING MACHINES
SYSTEME D'ENCRAGE POUR MACHINES D'IMPRESSION

(30) Priorität: 02.04.1996 DE 19613117
(43) Veröffentlichungstag der Anmeldung: 18.03.1998
(73) Patentinhaber: Koenig & Bauer Aktiengesellschaft, 97080 Würzburg (DE)
(72) Erfinder: JENTZSCH, Arndt, D-01640 Coswig (DE); BECKER, Uwe, D-01445 Radebeul (DE); KAULFUSS, Roger, D-01640 Coswig (DE)
(86) Internationale Anmeldenummer: DE9700638
(87) Internationale Veröffentlichungsnummer: WO9736748

(56) Entgegenhaltungen:
- EP-A- 0 468 655
- EP-A- 0 623 465
- EP-A- 0 659 557
- DE-A- 3 941 571
- DE-A- 4 124 127
- DE-A- 4 324 631
- DE-A- 4 334 803

## Beschreibung

Die Erfindung betrifft ein Auftragwerk für Druckmaschinen zum Auftragen von flüssigen Medien auf einen Bedruckstoff.

In Druckmaschinen werden unterschiedliche flüssige Medien, beispielsweise Lacke oder Metalldruckfarben, über ein Auftragwerk und einen mit dem Auftragwerk in Wirkverbindung stehenden Lackformzylinder auf den vom Druckzylinder geführten Bedruckstoff aufgetragen.
Die flüssigen Medien werden über Auftragwerke mit einer Auftragwalze und einem Zuführsystem aufgetragen. Dabei wird als Zuführsystem einmal eine Dosierwalze verwendet, die mit der Auftragwalze ein Quetschwalzensystem bildet (DE 342 78 98) und zum anderen wird eine in einem Trog umlaufende Tauchwalze verwendet, die mit einer Auftragwalze zusammenwirkt (DE 332 40 96).
Des Weiteren wird auch ein Zuführsystem verwendet, bei welchem der mit der Auftragwalze zusammenwirkenden Tauchwalze eine Dosierwalze zugeordnet ist (DE 394 15 71). Die flüssigen Medien werden auch über Auftragwerke mit einer gerasterten Auftragwalze und einem als Kammerrakel ausgebildeten Zuführsystem aufgetragen (EP 0 071 180).

Zum Auftragen von unterschiedliche Medien sind Einrichtungen bekannt, bei denen dem Formzylinder zwei austauschbare Dosiersysteme zugeordnet sind, derart, dass wahlweise zwei austauschbare Walzen mit gleichem Außendurchmesser und unterschiedlicher Oberflächenhärte als Auftragwalze und Dosierwalze (Quetschwalzenprinzip) dem Lackformzylinder zugeordnet sind oder eine Kammerrakel und eine gerasterte Auftragwalze dem Formzylinder zugeordnet sind (DE 433 48 03). Bei einer anderen Einrichtung (EP 0 659 557 A1) sind wahlweise ein konventionelles System mit Auftragwalze und Tauchwalze oder eine Kammerrakel mit einer gerasterte Auftragwalze dem Formzylinder zugeordnet.

Nachteilig bei diesen Einrichtungen ist der hohe Umrüstaufwand ― Austausch gerasterte Auftragwalze gegen glatte Auftragwalze - bei Wechsel des aufzutragenden Mediums.

Durch die EP 0 468 655 A1 ist ein Walzensystem für Flexodruckwerke bekannt. Das Walzensystem enthält eine gerasterte Aniloxwalze mit zugeordnetem Kammerrakel, wobei die Farbzufuhr zur Aniloxwalze alternativ auch durch eine mit einem Tropfsystem zusammenwirkende Wischerwalze erfolgen kann.

Durch die EP 0 623 465 A1 ist eine von Quetschwalzenbetrieb auf Tauchwalzenbetrieb umschaltbare Lackversorgung bekannt, wobei die mit dem Lackzylinder und den genannten Systemen in Wirkverbindung stehende Dosierwalze nicht als gerasterte Walze ausgebildet ist.

Aufgabe der Erfindung ist die Schaffung eines Auftragwerkes, mit welchem unterschiedliche Medien insbesondere Lacke oder Metalldruckfarben, verarbeitet werden können.

Erfindungsgemäß wird die Aufgabe durch den Patentanspruch gelöst.

Nachfolgend wird die erfinderische Lösung an einem Ausführungsbeispiel näher erläutert.
In der Zeichnung zeigt
- Fig. 1: Auftragwerk mit Kammerrakel und Tauchwalzenzuführsystem
- Fig. 2: Auftragwerk mit Kammerrakel und Quetschwalzenzuführsystem.

Zum Auftragen von flüssigen Medien auf einen Formzylinder 1 einer Druckmaschine dienen Auftragwerke 2 mit Zuführsystemen in drei Grundtypen.

In Fig. 1 ist ein mit dem Formzylinder 1 in Wirkverbindung stehendes Auftragwerk 2 einer Druckmaschine in der Ausbildung mit einer Auftragwalze 3, einem mit der Auftragwalze 3 in Wirkverbindung stehendem Kammerrakel 6 und einem einen ersten Grundtyp bildenden Zuführsystem 10 mit einer in einem das aufzutragende Medium enthaltenden Trog 4 umlaufenden, mit der Auftragwalze 3 in Wirkverbindung stehenden Tauchwalze 5 dargestellt.
Ist das beschriebene Zuführsystem 10 um eine Dosierwalze 7 (gestrichelte Darstellung in Fig. 1) erweitert, stellt es einen zweiten Grundtyp eines Zuführsystems 10 dar.

In Fig. 2 ist ein Auftragwerk 2 mit einem dritten Grundtyp eines Zuführsystems 10 dargestellt. Das Auftragwerk besteht aus der Auftragwalze 3, dem Kammerrakel 6 und einem der Auftragwalze 3 zugeordneten Quetschwalzensystem 8. Das aufzutragende Medium befindet sich im durch die Quetschwalzen 8 gebildeten keilförmigen Raum 9. Das Zuführsystem 10 und die Kammerrakel 6 sind jeweils mit einer bekannten, nicht dargestellten An- und Abstelleinrichtung verbunden (durch Zweirichtungspfeile in den Figuren angedeutet) und somit wahlweise der Auftragwalze zuordenbar. Unter wahlweiser Zuordnung wird verstanden
- Anstellung des Zuführsystems 10 an die Auftragwalze 3 und Abstellung des Kammerrakels 6 von der Auftragwalze 3,
- Anstellung des Kammerrakels 6 an die Auftragwalze 3 und Abstellung des Zuführsystems 10 von der Auftragwalze 3,
- Anstellung des Zuführsystems 10 und des Kammerrakels 6 an die Auftragwalze 3.

Das Auftragwerk gemäß Fig. 1 kann sowohl im Gleichlauf als auch im Reversebetrieb arbeiten.
Im Gleichlaufbetrieb haben Auftragwalze 3 und Tauchwalze 5 bezogen auf den Berührungspunkt gleiche Drehrichtung und im Reversebetrieb haben Auftragwalze 3 und Tauchwalze 5 bezogen auf den Berührungspunkt unterschiedliche Drehrichtung.
Die Auftragwalze 3 ist als gerasterte Auftragwalze 3 ausgeführt und die Kammerrakel 6, das Zuführsystem 10 und die gerasterte Auftragwalze bleiben auch bei Verarbeitung unterschiedlicher Medien in der Maschine angeordnet. Bei der Systemumstellung braucht die Auftragwalze und/oder das Zuführsystem nicht mehr umgerüstet werden; zur Systemumstellung genügt die An- bzw. Abstellung der Kammerrakel 6 und/oder des Zuführsystems 10 ohne Tausch der Auftragwalze.
Die Auftragwalze 3 ist mit einer verschleißfesten harten Oberfläche ausgestattet, vorzugsweise keramisch beschichtet.
Als Raster können beispielsweise Verwendung finden: Lochraster, Distanzraster, Linienraster, Kornraster, Kontaktraster, Kreuzraster, Backsteinraster.
Bei den beschriebenen Auftragwerken mit der gerasterten Auftragwalze erfolgt der Transport des flüssigen Mediums über die Näpfchen/Linien der gerasterten Auftragwalze; die Tauchwalze bzw. die Quetschwalze rakeln das überschüssige Medium ab.

### Bezugszeichenaufstellung

- 1: Formzylinder
- 2: Auftragwerk
- 3: Auftragwalze
- 4: Trog
- 5: Tauchwalze
- 6: Kammerrakel
- 7: Dosierwalze
- 8: Quetschwalzensystem
- 9: keilförmiger Raum
- 10: Zuführsystem

## Patentansprüche

1. Auftragwerk für Druckmaschinen zum Auftragen von flüssigen Medien, insbesondere von Lacken oder Metalldruckfarben auf einen Formzylinder (1), wobei an den Formzylinder (1) eine gerasterte Auftragwalze (3) anstellbar ist, der Auftragwalze (3) angepasste Dosiersysteme zum Auftragen von Medien unterschiedlicher Viskosität zugeordnet sind und diese Zuordnung so erfolgt, dass an die Auftragwalze (3)
- wahlweise eine Kammerrakel (6) und/oder eine in einem Trog (4) umlaufende Tauchwalze (5) oder
- wahlweise eine Kammerrakel (6) und/oder ein Quetschwalzensystem (8)
anstellbar ist.

2. Auftragwerk für Druckmaschinen zum Auftragen von flüssigen Medien nach Anspruch 1, **dadurch gekennzeichnet, dass** der in dem Trog (4) umlaufenden Tauchwalze (5) eine Dosierwalze (7) zugeordnet ist.

3. Auftragwerk für Druckmaschinen zum Auftragen von flüssigen Medien nach Anspruch 1, **dadurch gekennzeichnet, dass** die Auftragwalze (3) mit einer verschleißfesten und harten Oberfläche ausgestattet ist.

4. Auftragwerk für Druckmaschinen zum Auftragen von flüssigen Medien nach Anspruch 3, **dadurch gekennzeichnet, dass** die Auftragwalze (3) keramisch beschichtet ist.

5. Auftragwerk für Druckmaschinen zum Auftragen von flüssigen Medien nach Anspruch 1 und 2, **dadurch gekennzeichnet, dass** die Auftragwalze (3) und die Tauchwalze (5) im Gleichlauf- oder Reversebetrieb arbeiten.

## Claims

1. Applicator mechanism for printing machines for the application of liquid media, especially of paints or metallic coloured printing inks to a printing cylinder (1), wherein a half-tone application roller (3) is adjustable against the printing cylinder (1), metering systems, which are matched to the applicator roller (3), for the application of media of different viscosity are associated with the applicator roller (3) and this association is carried out in such a manner that
- selectably a chambered doctor blade (6) and/or a dipping roller (5) rotating in a trough (4) or
- selectably a chambered doctor blade (6) and/or a press roller system (8)
is adjustable against the application roller (3).

2. Applicator mechanism for printing machines for the application of liquid media according to claim 1, **characterised in that** a metering roller (7) is associated with the dipping roller (5) rotating in the trough (4).

3. Applicator mechanism for printing machines for the application of liquid media according to claim 1, **characterised in that** the applicator roller (3) is furnished with a wear-resistant and hard surface.

4. Applicator mechanism for printing machines for the application of liquid media according to claim 3, **characterised in that** the applicator roller (3) is coated with ceramic.

5. Applicator mechanism for printing machines for the application of liquid media according to claim 1 and 2, **characterised in that** the applicator roller (3) and the dipping roller (5) operate in synchronous or reversing operation.

## Revendications

1. Equipement d'enduction pour machine à imprimer, pour l'application de produits fluides, en particulier de laques ou couleurs d'impression métalliques sur un cylindre d'impression (1), sur lequel peut être monté un rouleau applicateur tramé (3), avec des systèmes de dosage associés au rouleau (3) pour l'application de produits de viscosités différentes, et cette association se fait de sorte que l'on puisse adapter au rouleau applicateur (3)
- ou bien une racle creuse (6) et/ou un cylindre plongeur (5) tournant dans un bac (4),
- ou bien une racle creuse (6) et/ou un système de rouleaux transversaux (8).

2. Equipement d'enduction pour machine à imprimer, pour l'application de produits fluides selon la revendication 1,
**caractérisé en ce qu'**
un rouleau doseur (7) est associé au cylindre plongeur (5) tournant dans le bac (4).

3. Equipement d'enduction pour machine à imprimer, pour l'application de produits fluides selon la revendication 1,
**caractérisé en ce que**
le rouleau applicateur (3) reçoit un revêtement de surface durci et anti-usure.

4. Equipement d'enduction pour machine à imprimer, pour l'application de produits fluides selon la revendication 3,
**caractérisé en ce que**
le rouleau applicateur (3) comporte un revêtement céramique.

5. Equipement d'enduction pour machine à imprimer, pour l'application de produits fluides selon les revendications 1 et 2,
**caractérisé en ce que**
le rouleau applicateur (3) et le rouleau plongeur (5) fonctionnent dans le même sens ou en sens opposé.
